# EUROPÄISCHE PATENTSCHRIFT

(11) **EP 0 239 561 B1**
(45) Veröffentlichungstag und Bekanntmachung des Hinweises auf die Patenterteilung: **29.07.1992**
(21) Anmeldenummer: 87890045.5
(22) Anmeldetag: 10.03.1987
(51) Int. Cl.: B06B 1/16, E01C 19/28

(54) **Einrichtung zur Erzeugung von Vibrationen**
Apparatus for generating vibrations
Appareillage pour produire des vibrations

(30) Priorität: 27.03.1986 AT 833/86
(43) Veröffentlichungstag der Anmeldung: 30.09.1987
(73) Patentinhaber: Maschinenfabrik Liezen Gesellschaft m.b.H., A-8940 Liezen (AT)
(72) Erfinder: Hirn, Ferdinand, A-8943 Aigen (AT); Schmölzer, Michael, A-8940 Liezen (AT)
(74) Vertreter: Barger, Werner, Dipl.-Ing.

(56) Entgegenhaltungen:
- DE-B- 1 111 107
- FR-A- 2 006 576
- GB-A- 1 374 517
- US-A- 3 909 147

## Beschreibung

Die Erfindung bezieht sich auf eine Einrichtung zur Veränderung der Vibrationen eines Vibrators ohne Demontage desselben, insbesondere bei Vibratoren für Bodenverdichtungsmaschinen, wie beispielsweise Straßenwalzen, mit um eine gemeinsame Achse rotierbar gelagerten und zur Rotation um die gemeinsame Achse antreibbaren Unwuchtmassen, welche relativ zueinander verdrehbar sind.

Es ist bekannt, bei einem Vibrator die Unwuchtmassen relativ zueinander verlagerbar zu machen, um die Amplitude der Vibrationen zu verändern und den Erfordernissen weitgehend anzupassen. Dies gilt insbesondere für Straßenwalzen, wo es erforderlich ist, wahlweise harte Böden oder weiche Böden zu walzen. Hiebei wird die Walzung durch die Vibrationen begünstigt, wobei die Einrichtung zur Erzeugung solcher Vibrationen innerhalb des Walzenkörpers angeordnet ist. Beim Erdbau ist es zweckmäßig, die Amplituden der Schwingungen groß zu wählen, und beim Asphaltbau ist es zweckmäßig, mit kleineren Amplituden zu arbeiten. Der Walzenführer soll die Amplituden den jeweils vorliegenden Walzaufgaben entsprechend wählen und dies bereitet Schwierigkeiten, da für die Walzenführung nur angelerntes Personal eingesetzt werden kann. Aus der AT-A-250 423 ist es bekannt geworden, auf einer gemeinsamen Welle zwei lose Unwuchtmassen gegenüber zwei mit der Welle fest verbundenen Unwuchtmassen zu verstellen. Die Verstellung erfolgt hiebei über Differentialgetriebe, ist daher aufwendig und erfordert Fachkenntnisse. Aus der DE-A-17 58 226 ist es bekannt geworden, eine verdrehbar auf der gemeinsamen Welle gelagerte Unwuchtmasse gegenüber einer fest auf der Welle angeordneten Unwuchtmasse zu verstellen. Die verdrehbare Unwuchtmasse muß mittels einer Klemmschraube in ihrer Stellung gesichert werden. Die Einstellung dieser verdrehbaren Unwuchtmasse muß daher, beispielsweise im Falle einer Straßenwalze, vom Walzenführer gewählt werden, wofür ausreichende Fachkenntnisse erforderlich sind. Aus der DE-A-16 34 257 und aus der DE-A-17 59 301 ist eine Anordnung bekannt geworden, bei welcher auf einer gemeinsamen Welle eine Unwuchtmasse fest angeordnet und eine Unwuchtmasse zwischen um 180° versetzten Anschlägen verdrehbar ist. Durch Wechsel der Drehrichtung ergeben sich hiebei zwei Relativstellungen der beiden Unwuchten, wobei diese Unwuchten entweder gleichgerichtet oder entgegengerichtet sind. Eine solche Anordnung ermöglicht somit nur eine Einstellung des Vibrators in zwei verschiedenen Stufen. Aus der DE-A-21 64 140 ist eine Anordnung bekannt geworden, bei welcher zwei gleichachsig umlaufende Unwuchtmassen vorgesehen sind. Beide Unwuchtmassen weisen gesonderte Antriebe auf, welche so steuerbar sind, daß die Unwuchtmassen verschiedene Relativstellungen zueinander annehmen. In Anbetracht der beiden erforderlichen getrennten Antriebe ist eine solche Ausbildung aufwendig. Die Einstellung dieser getrennten Antriebe erfordert auch beträchtliche Fachkenntnisse, welche beispielsweise bei einem angelernten Walzenführer nicht vorausgesetzt werden können. Aus der GB-A-1 374 517 ist ein Vibrator bekannt geworden, bei welchem zwei gegensinnig rotierende Wellen mit Armen ausgestattet sind, welche aus mehreren Teilen bestehende Unwuchtmassen tragen. Es können Teile der Unwuchtmassen entfernt oder hinzugefügt werden und es können die Arme in verschiedene Winkelstellungen ummontiert werden. Dies ermöglicht wohl eine Verstellung auf verschiedene Amplituden der Vibrationen.

Der Erfindung liegt die Aufgabe zugrunde, die Anpassung der Amplituden der Vibrationen an die jeweilige Arbeitsaufgabe zu vereinfachen und zu erleichtern und ohne Demontage des Vibrators zu ermöglichen. Dies gilt im besonderen Maße für die Anpassung der Wirksamkeit einer Straßenwalze an verschiedene Bodenbeschaffenheiten. Zur Erfüllung dieser Aufgabe besteht die Erfindung im wesentlichen darin, daß zwei Gruppen von Unwuchtmassen vorgesehen sind, von welchen eine erste Gruppe zwei Unwuchtmassen aufweist, welche relativ zueinander in nur zwei um 180° gegeneinander versetzte, durch Anschläge bestimmte Endlagen von Hand aus durch Verstellung eines außen am freiliegenden und von außen betätigbaren Teiles verdrehbar und in diesen Endlagen festlegbar sind, und eine zweite Gruppe von Unwuchtmassen aufweist, welche alle auf der Welle des Vibrators verdrehbar gelagert sind und welche relativ zu den Unwuchtmassen der ersten Gruppe innerhalb des Winkelbereiches zwischen den beiden Endlagen der Unwuchtmassen der ersten Gruppe um einen Winkel von weniger als 180° in durch Anschläge bestimmte Endlagen gemeinsam während des Betriebes verdrehbar sind, wobei die Unwuchtmassen der zweiten Gruppe im Bereich beider axialen Enden der Unwuchtmassen der ersten Gruppe gelagert sind und gleiche und gleich gerichtete Exzentrizitäten und gleiche Massen aufweisen und gleichsinnig miteinander verdrehbar sind.

Durch die Unwuchtmassen der ersten Gruppe können zwei Grundeinstellungen gewählt werden. Diese Grundeinstellungen erfolgen von Hand aus vor Inbetriebnahme des Vibrators. Da die Verstellmittel hiefür außen am Vibrator freiliegen und von außen betätigbar sind, ist die Verstellung ohne Demontage des Vibrators und daher an der Einsatzstelle bzw. auf der Baustelle möglich. Dadurch, daß die beiden Grundeinstellungen durch Anschläge bestimmt sind, ist die Einstellung in diese beiden Grundeinstellungen einfach und ohne Fachkenntnisse durchführbar. Dadurch, daß zwischen den Anschlägen die Verdrehung der Unwuchtmassen der ersten Gruppe um 180° erfolgt, wird die größte Veränderung der Wirkung der Unwuchtmassen der ersten Gruppe erreicht. Wenn die Exzentrizitäten der beiden Unwuchtmassen der ersten Gruppe gleichgerichtet sind, ist die größte Wirkung dieser Unwuchtmassen der ersten Gruppe gegeben. Wenn die Exzentrizitäten dieser beiden Unwuchtmassen entgegengerichtet sind, ergibt sich die kleinste Unwuchtwirkung, welche sogar bis zu Null herabgesetzt werden könnte. Durch diese beiden Grundstellungen der Unwuchtmassen der ersten Gruppe ergibt sich somit die Einstellung der Unwuchtmassen der ersten Gruppe auf starke Vibratorwirkung und schwache Vibratorwirkung. Wenn es sich beispielsweise um einen Vibrator für Bodenverdichtungsmaschinen handelt, so ist es dem Walzenführer bekannt, ob er im Erdbau oder im Asphaltbau arbeitet und es ist ihm auch bekannt, daß im Erdbau mit großen und im Asphaltbau mit kleinen Amplituden verdichtet werden muß. Es ist somit auch ohne Fachkenntnisse möglich, diese Grundeinstellung vor Inbetriebnahme der Bodenverdichtungsmaschine von Hand aus zu wählen. Dadurch, daß die Relativlage der beiden Unwuchtmassen der ersten Gruppe festlegbar ist, bleibt diese Grundeinstellung während des gesamten Betriebes aufrechterhalten, unabhängig davon, in welcher Weise die Verstellung der Unwuchtmassen der zweiten Gruppe erfolgt. Durch Verstellung der Unwuchtmassen der zweiten Gruppe können die durch die Verstellung von Hand aus der Unwuchtmassen der ersten Gruppe gewählten beiden Stufen wieder in zwei Stufen unterteilt werden, so daß eine Einstellung des Vibrators in vier Stufen ermöglicht wird. Da auch die Stellungen der Unwuchtmassen der zweiten Gruppe durch Endanschläge bestimmt sind, ist auch diese Einstellung einfach zu wählen und erfordert keine Fachkenntnisse. Da die Unwuchtmassen der zweiten Gruppe während des Betriebes in ihre durch Anschläge bestimmten Endlagen verstellbar sind, kommt von vorneherein eine Demontage des Vibrators zum Zwecke der Verstellung der Unwuchtmassen, die an der Einsatzstelle nicht durchgeführt werden könnte, nicht in Betracht. Die Bedienungsperson hat die Möglichkeit kurzfristig die Vibratorwirkung zu verändern. Dadurch, daß alle Unwuchtmassen der zweiten Gruppe verdrehbar sind, können sie voll für die Veränderung der durch die Unwuchtmassen der ersten Gruppe erzeugten Amplituden der Schwingungen ausgenützt werden. Dadurch, daß die Endlagen der Unwuchtmassen der zweiten Gruppe um einen Winkel von weniger als 180° innerhalb des Winkelbereiches zwischen den beiden Verdreh-Endlagen der Unwuchtmassen der ersten Gruppe liegt, wirken die Exzentrizitäten der Unwuchtmassen der zweiten Gruppe zur selben Seite der Wirkungslinie der Exzentrizitäten der Unwuchtmassen der ersten Gruppe und können daher die beiden den Endlagen der Unwuchtmassen der ersten Gruppe resultierenden Exzentrizitäten in zwei weitere Stufen unterteilen. Es wird somit ermöglicht, die Gesamtunwucht des Vibrators in vier Stufen zu verstellen. Maßgebend für den Rütteleffekt des Vibrators ist die Exzentrizität des Gesamtschwerpunktes aller Unwuchtmassen. Je nach der Stellung der Unwuchtmassen relativ zu den Unwuchtmassen der ersten Gruppe wird die Exzentrizität dieses Gesamtschwerpunktes vergrößert oder verkleinert.

Gemäß der Erfindung sind zweckmäßig die beiden Unwuchtmassen der ersten Gruppe in ihren um 180° versetzten Endstellungen einrastbar, wodurch die Bedienung vereinfacht wird und Fehlermöglichkeiten ausgeschaltet werden. Gemäß einer bevorzugten Ausführungsform der Erfindung sind hiebei die Unwuchtmassen der ersten Gruppe in an sich bekannter Weise von einem exzentrisch zur Drehachse angeordneten Hohlzylinder und einer innerhalb desselben zentrisch zur Drehachse gelagerten, mit einer Unwuchtmasse ausgestatteten Welle gebildet, wobei die Welle in den Stirnenden des Hohlzylinders in der Rotationsachse desselben verdrehbar und entgegen einer Federkraft axial verschiebbar gelagert ist und einen radialen Vorsprung aufweist, der alternativ in zwei um 180° versetzte Rasten eines Stirnendes einrastet. Auf diese Weise ergibt sich eine einfache Ausbildung und Lagerung der Unwuchtmassen der ersten Gruppe und es ist lediglich nötig, daß die Bedienungsperson die Welle in Axialrichtung eindrückt und in eine der beiden um 180° gegeneinander versetzte Endlagen relativ zum Hohlzylinder verdreht, worauf dann der radiale Vorsprung in die entsprechende Rast einrastet.

Gemäß einer bevorzugten Ausführungsform der Erfindung wird die während des Betriebes erfolgende Verdrehung der Unwuchtmassen der zweiten Gruppen durch an sich bekannte Umkehrung der Drehrichtung durchgeführt. Zu diesem Zweck weist gemäß der Erfindung jede Unwuchtmasse der zweiten Gruppe zwei Anschlagflächen auf, die bei einer Verdrehung dieser Unwuchtmassen mit einem mit der Welle des Vibrators verbundenen Anschlagbock zusammenwirken. Damit kann die Bedienungsperson durch einfache Umschaltung der Drehrichtung die Amplituden der Schwingungen bzw. die Vibrationswirkung verändern. Bei einer praktischen Ausführungsform der Erfindung ist hiebei eine der Anschlagflächen an den Unwuchtmassen der zweiten Gruppe selbst und eine der Anschlagflächen an den Unwuchtmassen gegenüberliegenden und mit diesen verbundenen Armen ausgebildet. Der Winkelabstand zwischen diesen beiden Anschlagflächen bestimmt den Winkel, um welchen die Unwuchtmassen der zweiten Gruppe bei Umschaltung der Drehrichtung verstellt werden. Die Anordnung kann hiebei gemäß der Erfindung so getroffen werden, daß die die Anschlagflächen aufweisenden Arme den Unwuchtmassen diametral gegenüberliegen. Diese die Anschlagflächen aufweisenden Arme haben auch eine Masse und stellen daher auch eine, wenn auch kleine Unwuchtmasse dar, welche von der großen Unwuchtmasse subtrahiert werden muß. Dadurch, daß diese Arme den Unwuchtmassen diametral gegenüberliegen, bleibt die Richtung der Exzentrizität der resultierenden Unwuchtmassen unverändert.

Die Vibratorwelle kann von einem Hydromotor über eine elastische Klauenkupplung angetrieben sein, was beispielsweise bei Straßenwalzen die einfachste Antriebsart darstellt. Im Falle einer Straßenwalze können gemäß der Erfindung die Vibratorwelle und die Unwuchtmassen der ersten und zweiten Gruppe in einem an die Lagerkörper angeschlossenen Rohr dicht eingeschlossen sein. In diesem Falle bietet die Abkapselung des Vibrators die Vorteile, daß die hohle Walze zur Gewichtserhöhung mit Wasser gefüllt werden kann und die Schmierung der Vibrationseinrichtung sehr einfach und wirksam durchgeführt werden kann.

Zweckmäßig sind den beiden Grundeinstellungen der Exzentrizitäten unterschiedliche Frequenzen bzw. Drehzahlen der Vibrationseinrichtung zugeordnet, was besonders bei Straßenwalzen für Erd- oder Asphaltarbeiten vorteilhaft ist.

In der Zeichnung ist die Erfindung an Hand eines Ausführungsbeispieles schematisch erläutert.

Fig. 1 zeigt einen Axialschnitt durch den Vibrator nach Linie I-I der Fig. 2. Fig. 2 zeigt einen Querschnitt nach Linie II-II der Fig. 1. Fig. 3, 4, 5 und 6 zeigen die Fliehgewichte der ersten und der zweiten Gruppe in verschiedenen Relativstellungen zueinander, wobei Fig. 3a, 4a, 5a und 6a die den Stellungen nach Fig. 3, 4, 5 und 6 zugehörigen Diagramme darstellen.

Wie Fig. 1 und 2 zeigen, wird die rotierende Welle 1 des Vibrators durch einen Hydromotor 2 über eine elastische Klauenkupplung 3 angetrieben. Die Welle ist in Lagern 4 und 5 gelagert. Die Unwuchtmassen der ersten Gruppe sind von einem Hohlzylinder 6 und einer innerhalb des Hohlzylinders 6 angeordneten Welle 7 gebildet. Der Hohlzylinder 6 ist exzentrisch zur Achse 8 angeordnet und mit den Wellenstummeln 1a und 1b verschraubt. Dieser Hohlzylinder 6 bildet daher eine Unwuchtmasse. Die Welle 7 ist gleichachsig zur Achse 8 angeordnet, ist jedoch an der Seite 9 abgenommen. Diese Welle weist daher einen halbkreisförmigen Querschnitt auf, wodurch auch diese Welle 7 als Unwuchtmasse wirkt. Die Welle 1 ist in zwei Wellenstummel 1a und 1b unterteilt, welche durch den Hohlzylinder 6 miteinander verbunden sind. Die Wellenstummel 1a und 1b bilden Stirnwände des Hohlzylinders 6. In diesen beiden Stirnwänden bzw. Wellenstummeln 1a und 1b ist die Welle 7 verdrehbar gehaltert. Im Wellenstummel 1b ist ein Zapfen 10 eingesetzt, welcher in eine halbkreisförmige Nut 11 der Welle 7 ragt. An den beiden um 180° gegenüberliegenden Enden dieser Nut sind axial gerichtete Ausnehmungen 12 vorgesehen. Die Welle 7 ist axial verschiebbar gelagert und durch eine Schraubenfeder 13 in Richtung nach links gedrückt. In der in der Zeichnung dargestellten Stellung rastet der Zapfen 10 in eine der beiden Ausnehmungen 12 ein. Zum Zwecke der Verdrehung der Welle 7 relativ zum Hohlzylinder 6 wird von der Bedienungsperson die Welle 7 entgegen dem Druck der Feder 13 nach rechts gedrückt und durch Ansetzen eines Schraubenschlüssels an einen Sechskant 14 um 180° verdreht. In der in der Zeichnung dargestellten Stellung sind die Exzentrizitäten des Hohlzylinders 6 und der Welle 7 gleich gerichtet. Die Unwuchtmassen des Hohlzylinders 6 und der Welle 7 addieren sich daher in dieser Stellung. Wenn die Welle 7 um 180° relativ zum Hohlzylinder 6 verdreht wird, sind die Exzentrizitäten von Hohlzylinder 6 und Welle 7 entgegengesetzt gerichtet und es ist daher die Unwuchtmasse der Welle 7 von der Unwuchtmasse des Hohlzylinders 6 abzuziehen.

Die Unwuchtmassen 15 sind die Unwuchtmassen der zweiten Gruppe. Diese Unwuchtmassen 15 der zweiten Gruppe sind auf den Wellenstummeln 1a und 1b frei drehbar gelagert. Die Unwuchtmassen 15 sind mit Armen 16 verbunden. Die Unwuchtnassen 15 weisen Anschlagflächen 17 auf und die Arme 16 weisen Anschlagflächen 18 auf. 19 sind Anschlagböcke, welche mit der rotierenden Welle 1, u.zw. mit den Wellenstummeln 1a und 1b, starr verbunden sind. In der Drehrichtung des Pfeiles 20 nimmt der Anschlagbock 19 durch Anschlag an der Anschlagfläche 18 des Armes 16 die Unwuchtmassen 15 mit. Es ergibt sich somit die in Fig. 2 dargestellte Stellung. Wenn die Drehrichtung durch Umschaltung des Hydromotors 2 umgekehrt wird, so erfolgt die Drehung in Richtung des Pfeiles 21 und die Anschlagfläche 17 der Unwuchtmasse 15 gelangt in Anschlag an den Anschlagbock 19. Damit werden durch einfache Umkehrung der Drehrichtung die Unwuchtmassen 15 der zweiten Gruppe relativ zu den Unwuchtmassen 6, 7 der ersten Gruppe verdreht.

22 ist ein Rohr, welches den Vibrator dicht abschließt. Dies kann von Vorteil bei Straßenwalzen sein, bei welchen die Möglichkeit besteht, die hohle Walze zur Erhöhung des Gewichtes mit Wasser zu füllen.

Die Unwuchtmassen können nun in verschiedene in Fig. 3 bis 6 dargestellte Stellungen relativ zueinander verdreht werden, wodurch sich verschiedene Unwuchtwirkungen ergeben. Die Drehachse ist in Fig. 3 bis 6 wieder mit 8 bezeichnet. In allen Fällen ist der Schwerpunkt der Unwuchtmasse des Hohlzylinders 6 mit S₁ und der Schwerpunkt der durch die Welle 7 gebildeten Unwuchtmasse mit S₃ bezeichnet. Dies sind die Unwuchtmassen der ersten Gruppe. Der gemeinsame Schwerpunkt der beiden Unwuchtmassen 15 abzüglich der Unwuchtmassen der beiden Arme 16 ist mit S₂ bezeichnet. Dies sind die Unwuchtmassen der zweiten Gruppe.

In den Fig. 3a bis 6a ist analog die Masse des Hohlzylinders 6 mit m₁, die Masse der Welle 7 mit m₃ und die gemeinsame Masse der beiden Unwuchtmassen 15 abzüglich der beiden Arme 16 mit m₂ bezeichnet. Die Exzentrizitäten der Schwerpunkte S₁, S₃ und S₂ sind mit e₁, e₃ und e₂ bezeichnet.

In Fig. 3 ist die Stellung der Unwuchtmassen 15 bei Drehung in Richtung des Pfeiles 21 nach Fig. 2 dargestellt, wobei die Anschlagfläche 17 an den Anschlagböcken 19 anliegt. Hiebei weist der Schwerpunkt S₁ eine Exzentrizität e₁ und der Schwerpunkt S₃ eine Exzentrizität e₃ auf. Diese beiden Exzentrizitäten sind daher gleich gerichtet. Der Schwerpunkt S₂ der beiden Unwuchtmassen 15 abzüglich der Unwuchtmassen der beiden Arme 16 weist eine Exzentrizität e₂ auf. Dieser Schwerpunkt S₂ ist nun ungefähr in Richtung zu den Schwerpunkten S₁ und S₃ verlagert. Da die Exzentrizitäten e₁ und e₃ in gleiche Richtung gerichtet sind und auch der Schwerpunkt S₂ ungefähr in Richtung zu den Schwerpunkten S₁ und S₃ verlagert ist, ergibt sich das größte resultierende Massenmoment für die Schwingungen. Diese Massenmomente sind im Diagramm nach Fig. 3a dargestellt. Das resultierende Massenmoment (m . e) ᵣₑₛ ist im Diagramm nach Fig. 3a dargestellt. Im Falle einer Straßenwalze wird die in Fig. 3 dargestellte Relativstellung der Unwuchtmassen im Erdbau gewählt, wenn große Massenmomente für die Schwingungen erforderlich sind.

In Fig. 4 sind wieder die Schwerpunkte S₁, S₃ und S₂ relativ zur Rotationsachse 8 dargestellt. Die Unwuchtmassen 6, 7 der ersten Gruppe sind wieder so eingestellt, daß die Exzentrizitäten e₁ und e₃ der Schwerpunkte S₁ und S₃ nach der gleichen Richtung gerichtet sind. Die händische Einstellung der beiden Unwuchtmassen 6 und 7 der ersten Gruppe bleibt somit unverändert. Die Drehrichtung ist aber nun in Richtung des Pfeiles 20 nach Fig. 2 umgekehrt. Der gemeinsame Schwerpunkt S₂ der beiden Unwuchtmassen 15 abzüglich der Unwuchtmassen der beiden Arme 16 der zweiten Gruppe wird daher in der anderen Richtung verstellt. Die Exzentrizität e₂ des Schwerpunktes S₂ ist nun entgegen den Exzentrizitäten e₁ und e₃ gerichtet. Es ergibt sich somit ein Diagramm gemäß Fig. 4a, gemäß welchem das resultierende Massenmoment (m . e) ᵣₑₛ etwas kleiner ist als gemäß Fig. 3a. Im Falle einer Straßenwalze wird beispielsweise eine solche Relativstellung der Unwuchtmassen beim Erdbau gewählt, wenn kleinere Massenmomente bzw. Amplituden erforderlich sind.

Bei der Darstellung nach Fig. 5 und 6 werden nun durch händische Verdrehung der Welle 7 gegenüber dem Hohlzylinder 6 um 180° aus der in der Zeichnung dargestellten Stellung die Unwuchtmassen 6 und 7 der ersten Gruppe umgestellt. Die Exzentrizität e₃ des Schwerpunktes S₃ ist nun entgegen der Exzentrizität e₁ des Schwerpunktes S₁ gerichtet. Die Unwuchtmassen 6 und 7 wirken daher in entgegengesetzter Richtung und sind voneinander zu subtrahieren.

In der Darstellung nach Fig. 5 ist die Exzentrizität e₂ des Schwerpunktes S₂ ungefähr in Richtung des Schwerpunktes S₁ gerichtet. Dieser Schwerpunkt S₁ ist der Schwerpunkt des Hohlzylinders 6, dessen Masse größer ist als die Masse der Welle 7. Wie das Diagramm nach Fig. 5a zeigt, ergibt sich somit ein kleineres resultierendes Massenmoment (m . e) ᵣₑₛ als bei den Stellungen gemäß Fig. 3 und 4, jedoch immerhin noch ein größeres Massenmoment als bei der Stellung nach Fig. 6. Die Drehung der Welle 1 erfolgt nun in Richtung des Pfeiles 21, wodurch die Unwuchtmassen 15 verstellt werden.

In Fig. 6 sind die Unwuchtmassen 15 durch Drehung in Richtung des Pfeiles 20 nach Fig. 2 so verstellt, daß die Anschlagfläche 18 am Anschlagbock 19 anliegt. Die Exzentrizität e₂ des Schwerpunktes S₂ der Unwuchtmassen 15 der zweiten Gruppe ist nun entgegen der Exzentrizität e₁ der Unwuchtmasse des Hohlzylinders 6 verstellt. Es ergibt sich somit, wie Fig. 6a zeigt, ein kleineres resultierendes Massenmoment (m . e) ᵣₑₛ als bei der Einstellung nach Fig. 5. Im Falle einer Straßenwalze wird eine solche Stellung der Unwuchtmassen im Asphaltbau gewählt, wenn kleinere Massenmomente bzw. Amplituden erforderlich erscheinen.

## Patentansprüche

1. Einrichtung zur Veränderung der Vibrationen eines Vibrators ohne Demontage desselben, insbesondere bei Vibratoren für Bodenverdichtungsmaschinen, wie beispielsweise Straßenwalzen, mit um eine gemeinsame Achse (8) rotierbar gelagerten und zur Rotation um die gemeinsame Achse (8) antreibbaren Unwuchtmassen (6,7,15), welche relativ zueinander verdrehbar sind, dadurch gekennzeichnet, daß zwei Gruppen von Unwuchtmassen (6,7,15) vorgesehen sind, von welchen eine erste Gruppe zwei Unwuchtmassen (6,7) aufweist, welche relativ zueinander in nur zwei um 180° gegeneinander versetzte, durch Anschläge (10) bestimmte Endlagen (Fig.3, 4 und Fig.5, 6) von Hand aus durch Verstellung eines außen am Vibrator freiliegenden und von außen betätigbaren Teiles verdrehbar und in diesen Endlagen festlegbar sind, und eine zweite Gruppe von Unwuchtmassen (15) aufweist, welche alle auf der Welle (1) des Vibrators verdrehbar gelagert sind und welche relativ zu den Unwuchtmassen (6,7) der ersten Gruppe innerhalb des Winkelbereiches zwischen den beiden Endlagen der Unwuchtmassen (6,7) der ersten Gruppe um einen Winkel von weniger als 180° in durch Anschläge (17,18 und 19) bestimmte Endlagen gemeinsam während des Betriebes verdrehbar sind, wobei die Unwuchtmassen (15) der zweiten Gruppe im Bereich beider axialen Enden der Unwuchtmassen (6,7) der ersten Gruppe gelagert sind und gleiche und gleich gerichtete Exzentrizitäten (e₂) und gleiche Massen aufweisen und gleichsinnig miteinander verdrehbar sind.

2. Einrichtung nach Anspruch 1, dadurch gekennzeichnet, daß die beiden Unwuchtmassen (6,7) der ersten Gruppe in ihren um 180° versetzten Endstellungen einrastbar sind.

3. Einrichtung nach Anspruch 1 oder 2, dadurch gekennzeichnet, daß die Unwuchtmassen (6,7) der ersten Gruppe in an sich bekannter Weise von einem exzentrisch zur Drehachse angeordneten Hohlzylinder (6) und einer innerhalb desselben zentrisch zur Drehachse gelagerten, mit einer Unwuchtmasse ausgestatteten Welle (7) gebildet sind und daß die Welle (7) in den Stirnenden (1a,1b) des Hohlzylinders (6) in der Rotationsachse desselben verdrehbar und entgegen einer Federkraft (13) axial verschiebbar gelagert ist und einen radialen Vorsprung (10) aufweist, der alternativ in zwei um 180° versetzte Rasten (12) eines Stirnendes (1b) einrastet.

4. Einrichtung nach Anspruch 1, 2 oder 3, dadurch gekennzeichnet, daß die Verdrehung der Unwuchtmassen (15) der zweiten Gruppe von einer Endlage in die andere durch an sich bekannte Umkehrung der Drehrichtung der Welle (1) des Vibrators erfolgt.

5. Einrichtung nach Anspruch 4, dadurch gekennzeichnet, daß jede Unwuchtmasse (15) der zweiten Gruppe zwei Anschlagflächen (17,18) aufweist, die bei einer Verdrehung dieser Unwuchtmassen (15) mit einem mit der Welle (1) des Vibrators verbundenen Anschlagbock (19) zusammenwirken.

6. Einrichtung nach Anspruch 4 oder 5, dadurch gekennzeichnet, daß eine (17) der Anschlagflächen (17,18) an den Unwuchtmassen (15) der zweiten Gruppe selbst und eine (18) der Anschlagflächen (17,18) an den Unwuchtmassen (15) gegenüberliegenden und mit diesen verbundenen Armen (16) ausgebildet sind.

7. Einrichtung nach Anspruch 6, dadurch gekennzeichnet, daß die die Anschlagflächen (17) aufweisenden Arme (16) den Unwuchtmassen (15) diametral gegenüberliegen.

8. Einrichtung nach einem der Ansprüche 1 bis 7, dadurch gekennzeichnet, daß im Falle einer Straßenwalze die Vibratorwelle (1) und die Unwuchtmassen (6,7,15) der ersten und zweiten Gruppe in einer an die Lagerkörper (3,5) angeschlossenen Hülse (22) dicht eingeschlossen sind.

## Claims

1. Device for altering the vibrations of a vibrator without dismantling the latter, in particular of vibrators for soil compacting machines, such as road rollers, for example, with unbalanced masses (6, 7, 15), which are rotatably mounted about a common axis (8), can be driven to rotate about the common axis (8) and can be turned relative to one another, characterised in that two groups of unbalanced masses (6, 7, 15) are provided, a first group of which comprises two unbalanced masses (6, 7), which can be manually turned relative to one another into just two end positions (Figures 3, 4 and Figures 5, 6), which are staggered by 180° and determined by stops (10), by adjusting a part which is exposed on the outside of the vibrator and can be externally manipulated, which masses can be fixed in these end positions, and comprises a second group of unbalanced masses (15), which are all mounted on the shaft (1) of the vibrator such that they can be turned and which can be turned together during operation relative to the unbalanced masses (6, 7) of the first group within the angular range between the two end positions of the unbalanced masses (6, 7) of the first group through an angle of less than 180° into end positions, which are determined by stops (17, 18 and 19), the unbalanced masses (15) of the second group being mounted in the area of the two axial ends of the unbalanced masses (6, 7) of the first group, having equal and unidirectional eccentricities (e₂) and equal masses and being capable of turning together in the same direction.

2. Device according to claim 1, characterised in that the two unbalanced masses (6, 7) of the first group can be engaged in their end positions, which are staggered by 180°.

3. Device according to claim 1 or 2, characterised in that the unbalanced masses (6, 7) of the first group are formed in a manner known per se by a hollow cylinder (6), which is arranged eccentrically to the axis of rotation, and a shaft (7), which is mounted inside the cylinder concentrically with the axis of rotation and provided with an unbalanced mass, and that the shaft (7) is mounted in the end faces (1a, 1b) of the hollow cylinder (6) such that it can be turned about the axis of rotation of the latter and axially displaced against a spring force (13) and comprises a radial projection (10), which engages in either of two recesses (12), which are staggered by 180°, in an end face (1b).

4. Device according to claim 1, 2 or 3, characterised in that the unbalanced masses (15) of the second group are turned from one end position into the other by reversing the direction of rotation of the shaft (1) of the vibrator in a manner known per se.

5. Device according to claim 4, characterised in that each unbalanced mass (15) of the second group comprises two stop surfaces (17, 18), which co-operate with a stop lug (19), which is connected to the shaft (1) of the vibrator, when these unbalanced masses (15) are turned.

6. Device according to claim 4 or 5, characterised in that one (17) of the stop surfaces (17, 18) is formed on the unbalanced masses (15) of the second group and the other (18) of the stop surfaces (17, 18) is formed on arms (16), which are opposite the unbalanced masses (15) and connected to the latter.

7. Device according to claim 6, characterised in that the arms (16) comprising the stop surfaces (17) lie diametrically opposite the unbalanced masses (15).

8. Device according to one of claims 1 to 7, characterised in that the vibrator shaft (1) and the unbalanced masses (6, 7, 15) of the first and second groups are tightly enclosed in a tube (22), which is joined to the bearing bodies (3, 5), in the case of a road roller.

## Revendications

1. Dispositif pour modifier les vibrations d'un vibrateur sans le démonter, en particulier dans le cas des vibrateurs pour machines de compactage du sol, comme par exemple des rouleaux de cylindrage routiers, comportant des balourds (6, 7, 15) qui sont portés avec liberté de rotation autour d'un axe commun (8), peuvent être entrainés en rotation autour de l'axe commun (8) et peuvent être décalés angulairement l'un par rapport à l'autre, dispositif caractérisé par le fait qu'il est prévu deux groupes de balourds (6, 7, 15) dont un premier groupe présente deux balourds (6, 7) que, en intervenant à la main sur une pièce située à l'extérieur sur le vibrateur et manoeuvrable de l'extérieur, on peut décaler angulairement l'un par rapport à l'autre pour ne les amener que dans deux positions d'extrémité (figures 3, 4 et figure 5, 6) décalées l'une par rapport à l'autre de 180° et définies par des butées (10), et que l'on peut bloquer dans ces positions d'extrémité, et dont un second groupe présente des balourds (15) qui sont tous portés, avec liberté de rotation, sur l'arbre (1) du vibrateur et qu'en marche, on peut décaler angulairement, ensemble, par rapport aux balourds (6, 7) du premier groupe et à l'intérieur de l'angle existant entre les deux positions d'extrémités des balourds (6, 7) du premier groupe, d'un angle inférieur à 180° pour les amenés dans des positions d'extrémité définies par des butées (17, 18 et 19), étant précisé que les balourds (15) du second groupe sont portés dans la zone des deux extrémités axiales des balourds (6, 7) du premier groupe, présentent des excentricités (e₂) identiques et orientées de façon identique et des masses identiques et peuvent être décalés angulairement ensemble dans le même sens.

2. Dispositif selon la revendication 1, caractérisé par le fait que les deux balourds (6, 7) du premier groupe peuvent être crantés dans leurs positions d'extrémité décalées de 180°.

3. Dispositif selon la revendication 1 ou 2, caractérisé par le fait que les balourds (6, 7) du premier groupe sont formés, de façon connue en soi, par un cylindre creux (6) disposé excentriquement par rapport à l'axe de rotation et un arbre (7) porté, à l'intérieur de ce cylindre creux, dans l'alignement de l'axe de rotation, et équipé d'un balourd et par le fait que l'arbre (7) est porté, dans les extrémités frontales (1a, 1b) du cylindre creux (6), avec liberté de rotation autour de son axe de rotation et avec liberté de coulissement axial a l'encontre d'une force élastique (13) et présente une saillie radiale (10) qui se crante alternativement dans deux crans (12), décalés de 180°, d'une extrémité frontale (1b).

4. Dispositif selon la revendication 1, 2 ou 3, caractérisé par le fait que le décalage angulaire des balourds (15) du second groupe pour passer d'une position d'extrémité à l'autre se fait par inversion, connue en soi, du sens de rotation de l'arbre (1) des vibrateurs.

5. Dispositif selon la revendication 4, caractérisé par le fait que chaque balourd (15) du second groupe présente deux surfaces de butée (17, 18) qui, lors d'un décalage angulaire de ces balourds (15), collaborent avec une butée (19) liée a l'arbre (1) du vibrateur.

6. Dispositif selon la revendication 4 ou 5, caractérisé par le fait que l'une (17) des surfaces de butée (17, 18) est formée sur les balourds (15) du second groupe eux-mêmes et que l'un (18) des surfaces de butée (17, 18) est formée sur les bras (16) qui sont situés en face des balourds (15) et liés avec ceux-ci.

7. Dispositif selon la revendication 6, caractérisé par le fait que les bras (16) présentant les surfaces de butée (17) sont diamétralement opposes aux balourds (15).

8. Dispositif selon l'une des revendications 1 à 7, caractérisé par le fait que dans le cas d'un rouleau de cylindrage routier, l'arbre (1) du vibrateur et les balourds (6,7,15) du premier et du second groupes sont enclos de façon étanche dans un fourreau (22) relié aux paliers (3,5).
